# EUROPÄISCHE PATENTSCHRIFT

(11) **EP 0 556 624 B1**
(45) Veröffentlichungstag und Bekanntmachung des Hinweises auf die Patenterteilung: **19.03.1997**
(21) Anmeldenummer: 93101487.2
(22) Anmeldetag: 30.01.1993
(51) Int. Cl.: A61J 1/06, B01L 3/00

(54) **Ampulle für Flüssigkeiten**
Ampoule for liquids
Ampoule pour produits liquides

(30) Priorität: 15.02.1992 DE 4204554
(43) Veröffentlichungstag der Anmeldung: 25.08.1993
(73) Patentinhaber: RIEDEL-DE HAEN AKTIENGESELLSCHAFT, D-30926 Seelze (DE)
(72) Erfinder: Hahn, Hans-Ulrich, W-3057 Neustadt 2 (DE)
(74) Vertreter: Geissler, Bernhard, Dr. jur., Dipl.-Phys.

(56) Entgegenhaltungen:
- EP-A- 0 213 559
- EP-A- 0 332 914
- US-A- 3 351 249

## Beschreibung

Die vorliegende Erfindung betrifft eine Ampulle für Flüssigkeiten, die mit einem Stopfen verschlossen ist, der über Stege mit einer über den Ampullenhals gestülpten Hülse verbunden ist.

Konzentrierte Lösungen zur Herstellung von Maß-, Standard- oder Puffer-Lösungen für die Maßanalytik werden üblicherweise in Ampullen geliefert. Bei Bedarf werden die Ampullen geöffnet, der Inhalt in einen Meßkolben gegeben und mit Wasser aufgefüllt.

Ein kritischer Punkt ist dabei das Öffnen der Ampullen. Die wohl bekanntesten Öffnungshilfen sind Glasstäbe, die bis zu 30 cm lang sein müssen. Diese können bei Gebrauch aus unterschiedlichen Gründen durchbrechen und so Verletzungen verursachen. Kunststoff- und Metallstäbe scheiden aus Gründen der Stabilität gegen die in der Maßanalytik benutzten Reinigungsmittel, wie Chromschwefelsäure oder alkalische Lösungen, für eine wiederholte Verwendung aus. Ein Metallstab würde im übrigen die Lösungen verunreinigen, die somit in der Spurenanalytik von Metallen nicht mehr zu gebrauchen wäre.

Eine weitere bekannte Öffnungshilfe ist ein Plastikmesser. Nachteilig daran ist, daß es nicht abgespült werden und somit Ampulleninhalt verloren gehen kann. Letzteres kann auch beim Umdrehen der einseitig geöffneten Ampulle passieren. Steckt man dagegen den Meßkolben vor dem Umdrehen auf die Ampulle und dreht beides gemeinsam, besteht die Gefahr, daß der Meßkolben bei dieser umständlichen Operation zu Bruch geht. Wenn die Öffnung an der Ampulle zu klein ist, läuft darüberhinaus der Inhalt sehr langsam aus und es ergeben sich Schwierigkeiten beim Ausspülen der Ampulle.

Weiterhin sind bereits Ampullen mit Drehverschluß, der mit einer Membran verschweißt ist, bekannt. Auch diese Ausführung ist mit Nachteilen behaftet, da die Verschweißung der Ampullenmembran mit dem Verschluß bei extremen Transportbelastungen beschädigt werden kann. Eventuell ausgetretene Flüssigkeit macht den restlichen Inhalt wertlos. Gefahrstoffüllungen können darüberhinaus Personen- und Sachschäden verursachen.

Die US-A-3 351 249 beschreibt bereits einen Behälter, für Flüssigkeiten, der allerdings nicht als Ampulle anzusehen ist, bestehend aus einem Körper, einem Hals und einem Stopfen zum Verschließen des Halses, bei dem der Stopfen über Stege mit einer über den Hals gestülpten Hülse verbunden ist, die ihrerseits mit dem Körper über ein Gewinde verbunden ist.

Als trichterförmige Hülsen ausgebildete Öffnungshilfen für Ampullen, die eine mit der Kunststoffmembran der Ampulle verschweißte Membran enthalten, wobei beim Öffnen der Ampulle beide Membranen zerreißen, sind in der EP-A-332914 beschrieben.

Aufgabe vorliegender Erfindung ist es, eine Ampulle für Flüssigkeiten zur Verfügung zu stellen, die in einfacher und problemloser Weise ohne Verlust des Inhalts geöffnet und entleert werden kann.

Diese Aufgabe wird gelöst durch eine Ampulle für Flüssigkeiten bestehend aus Ampullenkörper (1), Ampullenhals (2) und Stopfen (3) zum Verschließen des Ampullenhalses (2), dadurch gekennzeichnet, daß der Stopfen (3) über Stege (4) mit einer über den Ampullenhals (2) gestülpten Hülse (5) verbunden ist, die ihrerseits mit dem Ampullenkörper (1) über ein Gewinde (6) verbunden ist, das dem Ampullenhals (2) entgegengesetzte Ende des Ampullenkörpers (1) mit einer Kunststoffmembran (10) verschweißt ist und das mit der Kunststoffmembran (10) verschweißte Ende des Ampullenkörpers (1) mit einem umgekehrt aufgesetzten Trichter (11), in den eine Spitze (12) mit Prallflächen (13) integriert ist, versehen ist.

Vorteilhafterweise weist der Stopfen (3) einen geringfügig größeren Durchmesser als die Öffnung des Ampullenhalses (2) auf.

Bevorzugt weist die erfindungsgemäße Ampulle einen Originalitätsring (7) auf. Dieser ist mit dem Ampullenkörper (1) beispielsweise über einen Wulst (8) und mit der Hülse (5) in originalem Zustand über mehrere Anbindungen verbunden.

Die erfindungsgemäße Ampulle kann in einfacher Weise durch Aufschrauben des Gewindes (6) geöffnet werden, wobei gleichzeitig der Originalitätsring (7) am Wulst (8) abgestreift und der Stopfen (3) aus dem Ampullenhals (2) herausgezogen wird. Danach kann die Leerung der Ampulle über die Zwischenräume (9) der Stege (4) in einen Meßkolben erfolgen.

Der untere Durchmesser der Hülse (5) ist dabei vorteilhafterweise für die Entleerung in normgerechte Meßkolben, beispielsweise in solche mit NS 14/23-Schlifföffnungen, ausgelegt.

Die Spitze (12) mit Prallflächen (13) ist vorzugsweise über ein oder mehrere Stege (14) mit dem Trichter (11) verbunden.

Zum Gebrauch wird der Trichter (11) abgenommen, gedreht und wieder auf die Ampulle aufgesetzt. Dabei durchsticht die Spitze (12) die Kunststoffmembran (10) und über den Trichter (11) kann mit Hilfe von Waschflüssigkeit der Inhalt der Ampulle vollständig in einen Meßkolben überführt werden. Die Waschflüssigkeit wird dazu vorzugsweise mit einer laborüblichen Spritzflasche in den Trichter (11) gespritzt. Dabei wird der Flüssigkeitsstrahl von der Prallfläche (13) unter die durchstochene Membran (10) gelenkt, so daß auch hier zurückgebliebener Ampulleninhalt ausgespült werden kann.

Die erfindungsgemäßen Ampullen bestehen bevorzugt aus Kunststoff, wobei thermoplastisch verarbeitbare Materialien besonders vorteilhaft sind. Besonders bevorzugt bestehen die erfindungsgemäßen Ampullen aus Polyethylen, Polypropylen oder Polyvinylidenfluorid.

Figur 1 zeigt eine erfindungsgemäße Ampulle in geschlossenem originalem Zustand. An der Unterseite des Ampullenkörpers (1) befindet sich der Ampullenhals (2), über den die Hülse (5) gestülpt und die über das Gewinde (6) mit dem Ampullenkörper (1) verschraubt ist. Der Originalitätsring (7) sichert die Verbindung. Der über die Stege (4) mit dem Ampullenhals (2) verbundene Stopfen (3) verschließt die Ampulle. Auf der Oberseite ist der Ampullenkörper (1) mit der Membran (10) verschlossen. Der Trichter (11), in den eine Spitze (12) mit Prallflächen (13) integriert ist, ist umgekehrt aufgesetzt.

Figur 2 zeigt die erfindungsgemäße Ampulle gemäß Figur 1 in geöffnetem Zustand. Die Verbindung zwischen Ampullenkörper (1) und Hülse (5) ist aufgeschraubt, der Originalitätsring (7) durch den Wulst (8) abgestreift. Der Stopfen (3) ist aus der Öffnung des Ampullenhalses (2) gezogen, so daß die Ampulle über die zwischen den Stegen (4) gelegenen Zwischenräume (9) entleert werden kann. Auf der oberen Seite des Ampullenkörpers wurde der Trichter (11) gedreht aufgesetzt, wobei die Spitze (12) die Membran durchstoßen hat. Über die Prallflächen (13) kann Waschflüssigkeit eingespritzt werden.

## Patentansprüche

1. Ampulle für Flüssigkeiten bestehend aus Ampullenkörper (1), Ampullenhals (2) und Stopfen (3) zum Verschließen des Ampullenhalses (2), dadurch gekennzeichnet, daß der Stopfen (3) über Stege (4) mit einer über den Ampullenhals (2) gestülpten Hülse (5) verbunden ist, die ihrerseits mit dem Ampullenkörper (1) über ein Gewinde (6) verbunden ist, das dem Ampullenhals (2) entgegengesetzte Ende des Ampullenkörpers (1) mit einer Kunststoffmembran (10) verschweißt ist und das mit der Kunststoffmembran (10) verschweißte Ende des Ampullenkörpers (1) mit einem umgekehrt aufgesetzten Trichter (11), in den eine Spitze (12) mit Prallflächen (13) integriert ist, versehen ist.

2. Ampulle gemäß Anspruch 1, dadurch gekennzeichnet, daß der Stopfen (3) einen geringfügig größeren Durchmesser als die Öffnung des Ampullenhalses (2) aufweist.

3. Ampulle gemäß Anspruch 1 und/oder 2, dadurch gekennzeichnet, daß sie einen Originalitätsring (7) aufweist.

4. Ampulle gemäß Anspruch 3, dadurch gekennzeichnet, daß der Originalitätsring (7) mit dem Ampullenkörper (1) über einen Wulst (8) und mit der Hülse (5) in originalem Zustand über mehrere Anbindungen verbunden ist.

5. Ampulle gemäß einem oder mehreren der Ansprüche 1 bis 4, dadurch gekennzeichnet, daß sie aus Polyethylen, Polypropylen oder Polyvinylidenfluorid besteht.

## Claims

1. Ampoule for liquids consisting of an ampoule body (1), an ampoule neck (2) and a stopper (3) for closing the ampoule neck (2), characterized in that the stopper (3) is connected by means of bridges (4) with a sleeve (5) put over the ampoule neck, said sleeve being connected with the ampoule body (1) by means of a thread (6), the end of the ampoule body (1) which is opposite to the ampoule neck (2) is sealed by means of a plastic membrane (10) and the end of the ampoule body (1) being sealed by means of a plastic membrane (10) is provided with an invertedly set funnel (11), in which a tip (12) comprising surfaces of impingement (13) is integrated.

2. Ampoule according to claim 1, characterized in that the stopper (3) has a slightly larger diameter than the opening of the ampoule neck (2).

3. Ampoule according to claim 1 and/or 2, characterized in that it comprises an originality ring (7).

4. Ampoule according to claim 3, characterized in that the originality ring (7) is connected with the ampoule body (1) via a bulge (8) and with the sleeve (5) in the original state via a plurality of connections.

5. Ampoule according to one or more of claims 1 to 4, characterized in that they consist of polyethylene, polypropylene or polyvinylidene fluoride.

## Revendications

1. Ampoule destinée à des liquides et constituée d'un corps (1) d'ampoule, d'un col (2) d'ampoule et d'un bouchon (3) pour fermer le col (2) de l'ampoule, caractérisée en ce que le bouchon (3) est lié par l'intermédiaire de nervures (4) à un manchon (5) qui est embouti par retournement sur le col (2) de l'ampoule et qui est lui-même lié au corps (1) de l'ampoule par l'intermédiaire d'un filetage (6), en ce que l'extrémité, opposée au col (2) de l'ampoule, du corps (1) de l'ampoule est soudée à une membrane plastique (10), et en ce que l'extrémité, soudée à la membrane plastique (10), du corps (1) de l'ampoule est munie d'un entonnoir (11) qui est placé à l'envers et dans lequel est intégrée une pointe (12) ayant des surfaces de rebondissement (13).

2. Ampoule selon la revendication 1, caractérisée en ce que le bouchon (3) a un diamètre légèrement plus grand que l'ouverture du col (2) de l'ampoule.

3. Ampoule selon les revendications 1 et/ou 2, caractérisée en ce qu'elle comporte un anneau de garantie (7).

4. Ampoule selon la revendication 3, caractérisée en ce que l'anneau de garantie (7) est lié au corps (1) de l'ampoule par l'intermédiaire d'un renflement (8) et au manchon (5), dans l'état initial, par l'intermédiaire de plusieurs points d'injection.

5. Ampoule selon une ou plusieurs des revendications 1 à 4, caractérisée en ce qu'elle est construite en polyéthylène, en polypropylène ou en fluorure de polyvinylidène.
